# EUROPÄISCHE PATENTSCHRIFT

(11) **EP 3 671 674 B1**
(45) Veröffentlichungstag und Bekanntmachung des Hinweises auf die Patenterteilung: **02.03.2022**
(21) Anmeldenummer: 19216715.3
(22) Anmeldetag: 16.12.2019
(51) Int. Cl.: B65D 75/00, G07D 7/004

(54) **WERTVERWAHRUNGSOBJEKT**
VALUABLE ITEM STORAGE OBJECT
OBJET DE RÉSERVE DE VALEUR

(30) Priorität: 20.12.2018 DE 102018133104
(43) Veröffentlichungstag der Anmeldung: 24.06.2020
(73) Patentinhaber: BCTSL & Services GmbH, 76227 Karlsruhe (DE)
(72) Erfinder: Matthias, Rummel, 76137 Karlsruhe (DE); Michael, Schäfer, 76461 Muggensturm (DE)
(74) Vertreter: Geitz Truckenmüller Lucht Christ

(56) Entgegenhaltungen:
- EP-A1- 2 189 390
- CN-A- 104 835 069
- Capital-Redaktion: "Was die Blockchain für den Handel mit Diamanten be...", , 8 November 2017 (2017-11-08), XP55829533, Retrieved from the Internet: URL:https://www.capital.de/wirtschaft-poli tik/was-die-blockchain-fuer-den-diamantenh andel-bedeutet [retrieved on 2021-08-02]

## Beschreibung

Schon im siebten Jahrhundert v. Chr. wurde das bisher verwendete Natural- oder Warengeld, etwa repräsentiert durch Lebensmittel, Nutztiere, Waffen, Schmuck, Kleidung oder Schneckengehäusen, durch Münzen abgelöst. Dieses Münzgeld erleichterte den Handel ganz erheblich. Dabei ergab sich schon damals der Wert der entsprechenden Münzen lediglich aus dem Vertrauen, dass die an dem Geldhandel Beteiligten diesen Münzen entgegenbrachten. Schon die antiken Herrscher begannen daher damit, ihre Porträts auf Münzen zu prägen, um das Vertrauen in diese Münzen zu erhöhen.

Das Papiergeld ist als Zahlungsmittel erstmals im zehnten Jahrhundert nach Christus in China in Umlauf gebracht worden. In Europa führte die Bank von Stockholm erstmals Papiergeld ein. Die englische Regierung erklärte Banknoten 1833 zum gesetzlichen Zahlungsmittel.

Papiergeld ist so genanntes Fiatgeld, d.h. ein Objekt ohne inneren Wert, das als Tauschmittel dient. Das Gegenteil von Fiatgeld ist Warengeld, als das z. B. Tabak, Reis, Gold oder Silber dient, das neben dem äußeren Tauschwert auch einen inneren Wert hat.

Faktisch hat sich bis vor kurzer Zeit nichts daran geändert, dass der Wert der Münzen oder des Geldes im Wesentlichen allein von den am Zahlungsverkehr Beteiligten entgegengebrachten Vertrauen abhängt. In den meisten Staaten garantiert eine Zentralbank den Wert des Geldes. Dabei besteht allerdings seit jeher das Problem, dass diejenigen Institutionen, die in der Lage sind, den Wert des Geldes zu garantieren, auch diejenigen sind, die den Wert des Geldes dadurch beeinflussen können, dass beispielsweise die Produktion von Währungseinheiten beschleunigt oder reduziert und hierdurch der Wert des Geldes verändert wird.

Erst in den letzten Jahren haben sich als Alternative so genannte Kryptowährungen in unterschiedlichen Ausprägungen etabliert.

Der Begriff Kryptowährung wird unterschiedlich verwendet. Umgangssprachlich werden neben der bekanntesten Kryptowährung, dem "Bitcoin" auch auf diversen technischen Konzepten beruhende "Kryptowährungen" wie "Ripple" oder "Ether" als solche bezeichnet.

Was allen Kryptowährungen im weiteren Sinne gemeinsam haben, ist, dass sie sich der Blockchain-Technologie bedienen.

Bei einer Blockchain handelt es sich um eine kontinuierlich erweiterbare Liste einzelner Datensätze, die durch ein kryptografisches Verfahren miteinander verkettet sind. Eine Blockchain kann auch als dezentrales Datenbankmanagementsystem beschrieben werden. Eine Blockchain besteht aus einer Reihe von Datenblöcken, in denen jeweils eine oder mehrere Transaktionen zusammengefasst und mit einer Prüfsumme versehen sind. Wie das Wort Blockchain schon andeutet, werden dem Block ständig weitere Elemente hinzugefügt, bis dieser Block vollständig ist. Anschließend muss ein weiterer Block erzeugt werden, wobei dieser Block eine Prüfsumme des vorhergehenden Blocks, den sogenannten Hashwert, enthält. Im Ergebnis ist der Blockchain also eine Reihe von Hashbäumen, bei denen nur die Wurzeln und deren Verkettung von Interesse sind.

Kryptowährungen im engeren Sinne werden auch "Coins" genannt, während die übrigen Kryptowährungen technisch als Token bezeichnet werden. Ein Token kommt in der Regel ohne eigene Blockchain aus, und baut vielmehr auf einem vorhandenen Blockchain-Protokoll bzw. einer vorhandenen Blockchain, wie z.B. Ethereum auf. Token können verschiedene Zwecke erfüllen. Security Tokens sind vergleichbar mit einem Wertpapier, bei denen ein Gewinn- oder Umsatzversprechen als Smart Contract in der Blockchain hinterlegt wird. Utility-Token dienen lediglich als Werkzeug bzw. Tauschmittel auf der Blockchain.

Außerdem gibt es sogenannte Asset Back Tokens, bei denen der Wert des Tokens mit einem Realwert gestützt wird. Bei Coins und Token aller Art handelt es sich um "Kryptoassets". Dieser Oberbegriff umfasst verschiedene mit kryptografischen Verfahren erzeugte bzw. verwaltete Vermögensgegenstände ("Assets"). Echten Kryptowährungen wie dem Bitcoin liegt ebenso wenig ein intrinsischer Wert zugrunde, wie einer staatlichen Währung. Dagegen kann ein Kryptoasset wie ein Asset Backed Token einen realen Wert verkörpern, ähnlich wie eine Währung nach dem Goldstandard.

Als nächstliegender Stand der Technik wird die chinesische Patentanmeldung CN 104 835 069 A angesehen. Diese Patentanmeldung offenbart die Präambel des Hauptanspruches.

Außerdem ist aus der EP 2 189 390 A1 eine Sicherheits-Verwahrungsbox für Wertgegenstände, wie Diamanten, Perlen, Briefmarken oder andere Wertgegenstände vorbekannt. Die Sicherheitsbox besteht aus einem oberen Element und einem unteren Element, wobei die besagte Verwahrungsvorrichtung aus einem durchsichtigen Polymermaterial hergestellt ist. Diese Sicherheitsbox dient zur Aufnahme eines oder mehrerer der vorstehend genannten Wertgegenstände. Dabei ist die fragliche Box von einer grafischen Beschichtung umgeben, die den in dieser Box aufgenommenen Wertgegenstand gegen mögliche Fälschungen schützen sollen, in dem etwaige Manipulationen der Box, etwa deren unbefugte Öffnung durch die dann sichtbar werdende holographische Mitteilung bzw. durch die sichtbare irreversible Zerstörung der erwähnten Beschichtung dokumentiert sind-Außerdem aus der WO 2010/112002 A1 eine Münze vorbekannt, die in an sich bekannter Weise aus einem scheibenartigen, metallischen Grundelement und einem zumindest flachen Einsatzelement besteht, welches im scheibenartigen metallischen Grundelement aufgenommen ist wobei das flache Einsatzelement aus einem nichtleitfähigen Material, vorzugsweise aus Kunststoff, hergestellt ist und in diesem flachen Einsatzelement zumindest eine RFID-Identifizierungseinrichtung integriert ist. Dabei stellt das nicht-leitfähige Kunststoffelement eine Kunststoffummantelung der RFID-Identifizierungseinrichtung dar. Bei der RFID-Identifizierungs-einrichtung handelt es sich vorzugsweise um einen an sich bekannten RFID-Transponder, der wiederum vorzugsweise als passive Einheit, d.h. ohne eigene Energieversorgung ausgebildet ist. Es handelt sich dabei also um eine passive Einheit, die mittels eines RFID-Lesegerätes durch Induktion aktiviert werden kann, so dass eine Datenübertragung von dem RFID-Transponder an das RFID-Lesegerät erfolgen kann. Im Ergebnis soll durch die Integration des RFID-Transponders in eine Münze, eine einfache und störungsfreie Überprüfung der Originalität der Münze ermöglicht werden, um gefälschte Münzen zuverlässig erkennen zu können.

Außerdem ist aus der DE 201 13 518 U1 ein Schmuckgegenstand, Modeaccessoire bzw. ein Dekorationsgegenstand vorbekannt, in dem mindestens eine als Zahlungsmittel geeignete Münze enthalten ist, die durch Deformationen, Einprägungen und/oder Profilierungen entwertet ist.

Ferner ist aus der WO 2018/204970 A1 ein Soft- und Hardwareelemente umfassendes System vorbekannt, das eine technologische Infrastruktur bereitstellt, um die Durchführung monetärer Transaktionen unter Einsatz physischer, geldwerter Tokens durchzuführen, wobei der individuelle Wert eines jeden Tokens in einer öffentlich zugänglichen Datenbank dokumentiert ist.

Aus der WO 2012/135346 A1 ist eine Vorrichtung, sowie ein Verfahren vorbekannt, um die Authentizität einer Edelmetalleinheit, hinsichtlich des Reinheitsgrades, der Eigentümerschaft, der Eigentümerkette, sowie den aktuellen Status hinsichtlich der Merkmale "gestohlen" oder "nicht zu prüfen", wobei mittels einer sogenannten "ping bar" ein Resonanzton erzeugt wird, der den Reinheitsgrad einer Silbereinheit im Sinne einer Verifikation der Echtheit der genannten Edelmetalleinheit repräsentiert. Im Falle von etwa vorgenommenen Änderungen, die in der Resonanzantwort erkennbar sind, wird hierdurch der potentielle Käufer oder Eigentümer auf diesem Weg hiervon unterrichtet.

Für die Prüfung von Gold-, Platin- oder Palladiumgegenständen umfasst die vorbekannte Vorrichtung eine Oberflächenprüfung, mit der etwaige Versuche, die Wertgegenstände mit Bohrern, Hobeln oder sonstigen Werkzeugen zu bearbeiten, sichtbar gemacht werden.

In weiterer Ausgestaltung dieser Prüfvorrichtung werden die erfassten Wertgegenstände und deren Eigenschaften, sowie Informationen, betreffend deren Authentizität, Eigentümerschaft und die Kette der Verwahrungsorte in einem globalen Register erfasst und/oder in einem individuellen RFID-Chip abgelegt.

Des Weiteren ist aus der US 2013/0062165 A1 ein weiteres Verfahren und eine Vorrichtung zur Überprüfung der Authentizität von Wertgegenständen vorbekannt. Dabei wird der zu sichernde Wertgegenstand mit einem RFID-Tag versehen und die Informationen zur Überprüfung der Authentizität des Wertgegenstandes in diesem RFID-Chip angelegt, die dann wiederum beim Auslesen des RFID-Chips mit einem geeigneten Prüfgerät mit den ebenfalls an anderer Stelle gespeicherten Informationen zur Prüfung der Authentizität abgleichbar sind. Diese Überprüfung kann beispielsweise bei der Weiterveräußerung des so gesicherten Wertgegenstandes erfolgen.

Dieses Verfahren zur Dokumentation und Prüfung der Authentizität eines Wertgegenstandes kann auch in Verbindung mit einem so genannten Coin eingesetzt werden. In diesem Fall wird der entsprechende Coin mit einem RFID-Chip versehen. Der integrierte Chip kann in dem Coin bzw. an dem Coin mit Harz oder Epoxidkleber teilweise in den Coin integriert sein und ggf. mit weiterem Verpackungsmaterial gesichert sein. Anschließend werden die Validierungsinformationen in dem RFID-Chip gespeichert, die dann im Wege der Near-Field-Communication (NFC) mit einem NFC-fähigen Lesegerät kontaktlos auslesbar ist.

Außerdem können die besagten Informationen zur Prüfung der Authentizität auch in einer entfernt angeordneten Datenbank gesichert sein, zu der nur ein autorisierter Händler Zugriff hat.

Schließlich ist aus der DE 20 2013 003 501 U1 eine Münze vorbekannt. Diese besteht aus einer Oberfläche und wenigstens einem in jeweils einem Aufnahmebereich angeordneten körperhaftem Gebilde. Dabei ist zumindest eines der körperhaften Gemälde mit einem Schmuckstück bestückt. Dieses Schmuckstück wird über eine feste Verbindung zwischen dem Material des körperhaften Gebildes und der metallischen Oberfläche der Münze sichergestellt.

Ausgehend von diesem Stand der Technik, liegt der Erfindung die Aufgabe zu Grunde, ein physisches Wertverwahrungsobjekt zu schaffen, dessen Echtheit und Werthaltigkeit mit Hilfe der Blockchain verifiziert werden und damit ein handelbares, sicheres Objekt zur Verwahrung und zum Handel von beweglichen, dh. insbesondere transportablen Wertgegenständen zu schaffen, das sowohl physisch als auch elektronisch unter Verwendung der Blockchain gehandelt, weitergegeben bzw. getauscht oder aufbewahrt werden kann.

Die Lösung dieser Aufgabe gelingt mittels eines Wertverwahrungsobjektes gemäß dem geltenden Anspruch 1. Vorteilhafte Ausgestaltungen der Erfindung können den abhängigen Ansprüchen 2-9 entnommen werden.

Gemäß dem geltenden Anspruch 1 ist ein Wertgegenstand in einer Wertverwahrungsbox verwahrt, in die ein RFID-Chip integriert ist und oder mit der Wertverwahrungsbox nicht zerstörungsfrei lösbar verbunden, wobei in diesen RFID-Chip ein Speicherelement integriert ist, in dem ein geldwerter Betrag, der dem Nennwert des Wertgegenstandes entspricht, sowie zweifelsfrei nachprüfbare Angaben über Provenienz und Originalität des Wertgegenstandes im Klartext oder in verschlüsselter Form gespeichert ist, der also zumindest eine Angabe über den Wert, die Provenienz und Originalität des Inhaltes der Wertverwahrungsbox enthält, so dass dieser Angaben mittels eines herkömmlichen RFID-Transponders kontaktfrei auslesbar sind., Dabei entspricht der in dem RFID-Chip neben denen genannten anderen Informationen gespeicherte Wert dem Nennwert des in der Wertverwahrungsbox verwahrten Wertgegenstandes. Dementsprechend kann der Wertgegenstand frei gehandelt werden, bzw. als Zahlungsmittel eingesetzt werden.

Zur Fälschungssicherheit ist der integrierte in der Wertverwahrungsbox verwahrte Wertgegenstand gemeinsam mit der Wertverwahrungsbox so verpackt, dass die Verpackung des Wertverwahrungsobjektes nicht zerstörungsfrei oder zumindest nicht ohne sichtbare Veränderungen geöffnet werden kann.

Dabei kann der Wert des in der Wertverwahrungsbox verwahrten Wertgegenstandes mithilfe eines einfachen RFID-Transponders jederzeit überprüft und in einfacher Weise vor Ort ausgelesen werden.

In konkreter Ausgestaltung wird die Wertverwahrungsbox und damit auch der in der Wertwahrungsbox befindlich Wertgegenstand und/oder der RFID-Chip mit einem an sich bekannten Tamper-Evident-Etikett gesichert, so dass die Unversehrtheit der Verpackung des Wertobjektes sicherstellt, dass der entsprechende Wertgegenstand auch den auslesbaren Wert des Zahlungsmittels entspricht..

Die Fälschungssicherheit des Wertverwahrungsobjektes wird dadurch auch hergestellt, dass der Wertgegenstand und/oder der RFID-Chip gemeinsam oder separat mit einem Sicherheitsaufdruck gesichert sind, der ein Pigment und eine Komponente enthält, die dafür sorgt, dass bei Einsatz herkömmlicher Lösungsmittel zur Ablösung des Klebstoffes der Sicherheitsdruck ebenfalls abgelöst wird und dabei sichtbare Flecken ausbildet, die deutlich machen, dass das Zahlungsmittel manipuliert wurde.

In konkreter Ausgestaltung wird das Wertverwahrungsobjekt mittels zweier miteinander zu verbindender Acrylglasscheiben hergestellt, die derart miteinander verbunden werden, dass diese nicht zerstörungsfrei voneinander trennbar sind. Dabei ist wenigstens eine oder beide der Acrylglasscheiben mit wenigstens einer Aussparung zur Aufnahme mindestens eines Wertgegenstandes, etwa eines Diamanten versehen, so dass die Wertverwahrungsobjekt wenigstens einen Wertgegenstand und wenigstens einen RFID-Chip enthält. Im Anschluss daran werden die genannten Acrylglasscheiben bündig miteinander verklebt und anschließend mittels eines fälschungssicheren Umschlages, der das Wertverwahrungsobjekt zumindest teilweise oder vollständig umschließt oder mittels eines umklebenden Bandes oder Siegels derart versiegelt, dass die Kunststoffglasscheiben nicht mehr zerstörungsfrei voneinander trennbar sind, und der zwischen den Acrylglasscheiben verwahrte Wertgegenstand nicht ohne sichtbare Zerstörung oder Beschädigung des erwähnten Umschlages, Bandes oder Siegels aus dem Zahlungsmittel entnehmbar ist.

Als weiteres Sicherheitsmerkmal sind die Antennen des oder der in das Wertverwahrungsobjekt integrierten RFID-Chips inwändig des Umschlages über alle Seiten des Umschlages geführt, so dass die unbefugte Eröffnung des Umschlages zwangsläufig mit der Zerstörung der Antenne des in das Wertverwahrungsobjekt integrierten RFID-Chips verbunden ist, so dass dann anschließend der Wert des in dem Wertverwahrungsobjekt aufgenommenen Wertgegenstandes nicht mehr über eine NFC-Kommunikation auslesbar ist.

Als zusätzliche Sicherung ist der Umschlag oder das umklebende Band oder Siegel für das Wertverwahrungsobjekt zumindest mit allen Sicherungsmerkmalen versehen, die ein üblicher Geldschein heute aufweist. Somit kann unter normalen Umständen, der das Wertverwahrungsobjekt umhüllende Umschlag bzw. das umklebende Band oder Siegel nicht missbräuchlich so nachgeahmt werden, dass die Fälschung nicht bei einer entsprechenden professionellen Überprüfung als solche identifizierbar wäre. Damit ist es auch nicht möglich, das Wertverwahrungsobjekt mit einem zusätzlichen, nachträglich aufgebrachten, gefälschten Umschlag zu versehen, oder ein gefälschtes Wertverwahrungsobjekt insgesamt herzustellen.

Bei Herstellung des Wertverwahrungsobjektes wird zunächst von einem zertifizierten, unabhängigen Gutachter der marktübliche Wert des in das Wertverwahrungsobjekt integrierten Wertgegenstandes anhand einer branchenüblichen Liste zur Wertbestimmung festgestellt.

Die auf diesem Wege ermittelten Daten werden dann - vorzugsweise durch den unabhängigen Gutachter - in der Blockchain, also in einer Liste von Datensätzen, die mittels kryptografischer Verfahren miteinander verkettet sind, als separater und jederzeit identifizierbarer Block abgelegt und gespeichert. Die in diesem Zusammenhang hinterlegten Informationen sind auch über einen QR-Code, der dem Datensatz und dem Wertverwahrungsobjekt - etwa durch den erwähnten Gutachter - eindeutig zugeordnet wird, auslesbar.

Für jedes einzelne Wertverwahrungsobjekt wird in einer Blockchain unter Verwendung des ERC-721-Protokolls für Non-Fungible Tokens (NFTs) ein einzigartiger kryptografischer Token erstellt, der (im Vergleich zu einem Fungible Token wie z. B. einem Bitcoin) nicht austauschbar sind. Die Tokens sind einmalig und können aufgrund ihrer Existenz in der Blockchain nicht repliziert oder zerstört werden.

Mit der Erzeugung des NFTs in der Blockchain ist das Zahlungsmittel aktiviert bzw. aktivierbar.

Dieses Zahlungsmittel kann nun in den Geldmarkt eingeführt werden bzw. am Markt angeboten werden. Das gegenständliche Zahlungsmittel kann nun in Form eines digitalen Tokens im Internet angeboten und gehandelt werden, und zwar sowohl physisch als auch elektronisch.

Das körperliche Wertverwahrungsobjekt selbst wird vom Emittenten des Wertverwahrungsobjektes zunächst versichert und diebstahlsicher in einem Hochsicherheitsbereich eines Sicherheitsunternehmens verwahrt. Auch die Information über die Ablage des Wertverwahrungsobjekt wird in der Blockchain irreversibel und fälschungssicher dokumentiert.

Dabei kann anschließend der Token und damit das Zahlungsmittel beispielsweise über eine Internetplattform erworben werden, indem eine dem Wert des in dem Wertverwahrungsobjekt verwahrten Wertgegenstandes entsprechende Zahlung entweder in einer herkömmlichen Währung oder in einer Kryptowährung geleistet wird. Sobald die Zahlung an den Emittenten geleistet wurde, wird in der Blockchain der Erwerber des in dem Wertverwahrungsobjekt verwahrten Wertgegenstandes fälschungssicher als dessen Inhaber des Non-Fungible Tokens dokumentiert. Die NFTs, die den Wertgegenstand repräsentieren und in der weltweit zugänglichen Blockchain gespeichert sind, können weltweit auf beliebigen Plattformen als fälschungssichere, aber auch weitgehend inflationsfreie Währung digital gehandelt werden.

In weiterer Ausgestaltung der Erfindung kann der Inhaber des Tokens die Herausgabe des Wertgegenstandes vom Verwahrer verlangen, so dass auf dessen Auftrag hin, der Wertgegenstand an den aktuellen Besitzer herausgegeben wird, woraufhin auch diese Statusänderung des in dem Wertverwahrungsobjekt verwahren Wertgegenstandes in der Blockchain fälschungssicher dokumentiert ist, insbesondere aber der den Wertgegenstand repräsentierende Token entwertet wird, was beispielsweise durch einen Farbwechsel des Token von Grün nach Rot auf einer Internetplattform zum Handel dieser Wertverwahrungsobjekte darstellbar ist. Sobald der Wertgegenstand herausgegeben wurde, kann er als physisches Zahlungsmittel genutzt werden, aufgrund der Deaktivierung des Tokens aber nicht mehr als elektronisches Zahlungsmittel.

Umgekehrt kann der Wertgegenstand, zumindest, sofern er sich noch in dem Wertverwahrungsobjekt befindet, jederzeit wieder zur Verwahrung und Einlagerung an die treuhänderische Verwaltung zurückgegeben werden, was dann wiederum in der Blockchain fälschungssicher dokumentiert und auf der Internetplattform zum Handel des Wertgegenstandes wiederum dargestellt wird, indem beispielsweise der dort dargestellte Token wieder von der Farbe Rot auf die Farbe Grün geschaltet wird und somit wieder am elektronischen Zahlungsverkehr teilnehmen kann.

Im Ergebnis beschreibt die erfindungsgemäße Lösung also die Entwicklung eines vom üblichen Geldhandel vollständig entkoppeltes, neues Zahlungsmittel, welches gleichzeitig körperlich existent als auch mit kryptografischen Verfahren handelbar ist, mit hohen Sicherheitsmerkmalen, dessen Wert nicht mehr durch ein staatliches Versprechen oder durch eine Bank garantiert wird, sondern vielmehr durch den weitgehend stabilen Wert eines oder mehrerer Wertgegenstände..

Die Erfindung wird nachstehend anhand eines in der Zeichnung dargestellten Ausführungsbeispiels näher erläutert:
Es zeigen:
- Fig. 1a:: die Wiedergabe des Zahlungsmittels in einer Längsschnittansicht
- Fig. 1b:: die Widergabe des Zahlungsmittels in einer Querschnittansicht
- Fig. 2:: den Umschlag des Zahlungsmittels in einer Draufsicht

Gemäß Fig. 1a wird das in einer Längsschnittdarstellung wiedergegebene Wertverwahrungsobjekt 1 aus zwei massiven Kunststoffglasscheiben 2, 2' hergestellt, deren Stärke jeweils sicherstellt, dass die Kunststoffglasscheiben 2, 2' weitestgehend unzerbrechlich sind. Eine oder beide Kunststoffglasscheiben 2, 2' sind jeweils mit einer Aussparung 3 versehen, die den Einschluss eines Wertgegenstandes 4 erlauben. Fig. 1b zeigt das Wertverwahrungsobjekt 1 in einer Querschnittansicht, also die miteinander verbundenen Kunststoffglasscheiben 2, 2' mit dem in einer Aussparung wenigstens einer Kunststoffglasscheibe aufgenommenen Diamanten 4. Dabei wird das Wertverwahrungsobjekt 1 gemäß Fig. 3 anschließend von einem nicht zerstörungsfrei zu lösenden Umschlag 5 umschlossen.

Dabei wird der in das Wertverwahrungsobjekt 1 eingesetzten Wertgegenstand 4 zunächst von einem unabhängigen Gutachter eindeutig identifiziert, dokumentiert und insbesondere hinsichtlich seines aktuellen Geldwertes bewertet. Die dementsprechend bewerteten und zertifizierten Wertgegenstände 4 werden jeweils, wie in den Fig. 1a und 1b gezeigt, in eine Aussparung 3 einer oder beider Kunststoffglasscheiben 2, 2', die anschließend nicht mehr zerstörungsfrei voneinander trennbar sind, in einem fälschungssicheren und nicht zerstörungsfrei von den miteinander verbunden Kunststoffglasscheiben 2, 2' zu lösenden Umschlag 5 verpackt. Das Wertverwahrungsobjekt 1 ist dann versandfähig und kann dann in einem so genannten Zollfreilager oder in einem anderen gesicherten Lager eines Sicherheitsunternehmens eingelagert werden.

Anschließend oder parallel wird das Wertverwahrungsobjekt 1 in der Blockchain, sowie aus Sicherheitsgründen parallel in einem Speichermodul dokumentiert. Die Blockchain enthält den Wert, sowie die Merkmale des Wertgegenstandes 4, so dass dieser eindeutig identifiziert ist. Darüber hinaus umfasst die Dokumentation den jeweiligen Besitzer und Status des Wertverwahrungsobjektes 1, dessen digitales Abbild ein ein-eindeutiger Token ist, der auf der Basis, der in der Blockchain abgelegten Informationen ohne Zwischenschaltung menschlicher Verstandestätigkeit und daher ebenfalls fälschungssicher erzeugt wird.

Dieser Token wird auf einer gesicherten Website des Emittenten des Zahlungsmittels 1 verkauft, gehandelt und - falls vom aktuellen Inhaber gewünscht - auch vom Emittenten des Wertverwahrungsobjektes 1 wieder zurückgekauft. Die erstmalige Veräußerung des Tokens erfolgt zum aktuellen Wert des in dem Wertverwahrungsobjekt verwahrten Wertgegenstandes 4. Dabei kann der Token entweder in einer handelsüblichen Währung oder aber auch mittels einer handelsüblichen Kryptowährung erworben werden.

Bei einer Rückgabe des Tokens an den Emittenten wird der tagesaktuelle Wert des in dem Wertverwahrungsobjekt 1 eingelagerten Wertgegenstandes 4, abzüglich einer Bearbeitungsgebühr an den Inhaber des Tokens ausgekehrt.

Alternativ kann sich der Inhaber des Tokens auch den Wertgegenstand 4 selbst herausgeben lassen, woraufhin dann wiederum dessen Herausgabe in der Blockchain dokumentiert wird.

Etwa noch zum Erwerb verfügbare Token sind beispielsweise grün dargestellt, nicht mehr erwerbbare Token rot. Die rote Darstellung erfolgt beispielsweise, wenn sich der Besitzer den Wertgegenstand 4 als solchen in körperlicher Form herausgeben lässt.

Gemäß der Darstellung in Fig. 3 ist das Wertverwahrungsobjekt 1, wie bereits erwähnt, von einem fälschungsfreien Umschlag 5 umhüllt, der das Wertverwahrungsobjekt 1 vollständig oder zumindest teilweise einschließt. Dabei ist dieser Umschlag 5 mit den üblichen Sicherungsmerkmalen eines Geldscheines versehen, nämlich optischen, haptischen und/oder akustischen Sicherheitsmerkmalen, insbesondere unter Verwendung eines speziellen Bedruckstoffs, sowie unter Einsatz eines Stahlstich-Tiefdruckverfahrens zum Bedrucken des Umschlags, Einarbeitung von Wasserzeichen, positiven und/oder negative Guillochen, nanotypen Sicherheitsraster, größenvariabler Mikroschrift, Hologrammfolie und/oder Sicherheitsstreifen in den Umschlag 5, Einprägung von fein aufgelösten Rasterbildern, Durchsichtfenstern und/oder Durchsichtregistern in den Umschlag, die Verwendung von fluoreszierenden Farben, Folienelementen, Glanzeffekten, Mikro-Perforationen und/oder weiterer Sicherheitsmerkmale.

### BEZUGSZEICHENLISTE

- 1: Wertverwahrungsobjekt
- 2: untere Kunststoffglasscheibe
- 2': obere Kunststoffglasscheibe
- 3: Aussparung
- 4: Wertgegenstand
- 5: Umschlag
- 6: RFID-Chip
- 7: Antenne

## Patentansprüche

1. Wertverwahrungsobjekt (1), vorzugsweise in Form einer Chipkarte, Münze, einer Wertverwahrungsbox, eines Geldscheines oder einer Kreditkarte, **wobei** in das Wertverwahrungsobjekt (1) der Wertgegenstand, vorzugsweise ein geschliffener Diamant (4), ein oder mehrere Zahlungsmittel, Medikamente, Wertpapiere, Diamanten, Schmuckgegenstände oder Uhren integriert sind, die den Wert des Wertverwahrungsobjektes (1) repräsentiert, wobei dieser Wert vorzugsweise der Nennwert des Wertgegenstandes ist, wobei in das Wertverwahrungsobjekt (1) ein RFID-Chip (6), vorzugsweise ein RFID-Transponder, integriert ist, oder mit dem Wertverwahrungsobjekt nicht zerstörungsfrei von dem Wertverwahrungsobjekt lösbar verbunden ist, wobei dieser RFID-Chip (6) ein Speicherelement enthält, in dem der Nennwert des Wertverwahrungsobjektes (1) zum Zeitpunkt der Ausgabe des Wertverwahrungsobjektes (1) im Klartext oder in verschlüsselter Form gespeichert ist, der eine Angabe über den Nennwert, sowie zweifelsfrei nachprüfbare Angaben über Provenienz und/oder Originalität des in dem Wertverwahrungsobjekt verwahrten Wertgegenstandes (1) enthält, wobei dieser Nennwert, sowie die Angaben über Provenienz und/oder Originalität des Wertgegenstandes mittels eines RFID-Transponders kontaktfrei auslesbar sind und der Wertgegenstand und/oder der RFID-Chip (6) entweder jeweils oder gemeinsam in einer das Wertverwahrungsobjekt teilweise oder vollständig umschließenden Umschlag aufgenommen sind und/oder oder mittels eines zumindest teilweise umklebenden Bandes oder Siegels gesichert sind, die jeweils nicht zerstörungsfrei oder nicht ohne sichtbare Veränderungen zu öffnen sind, aufgenommen ist, wobei der Umschlag oder das Band oder das Siegel (5), wie etwa ein Tamper-Evident-Etikett, auf den Wertgegenstand; etwa einen Diamanten (4) und/oder auf den RFID-Chip (6) und dessen jeweilige Auflage aufgeklebt ist, **dadurch gekennzeichnet, dass** dieser Umschlag oder das Band oder das Siegel (5) bestimmungsgemäß mit Perforationslinien, Faltungslinien oder Einschnitten versehen ist, so dass dieser Umschlag oder das Band oder das Siegel (5) nicht bzw. nicht unversehrt von der Wertverwahrungsbox entfernbar und wieder anbringbar ist und der Wertgegenstand und/oder der RFID-Chip (6) mit einer Klebstoffschicht, die einen Sicherheitsdruck aufweist, verklebt ist, wobei dieser Sicherheitsdruck wenigstens ein Pigment und eine Komponente enthält, die sich in Lösungsmitteln, mit denen der Klebstoff lösbar ist, ebenfalls löst, so dass der Sicherheitsdruck ebenfalls abgelöst wird und/oder sichtbare Flecken ausbildet, **dadurch gekennzeichnet, dass** der Nennwert des Zahlungsmittels (1) sowie ggf. Angaben über Provenienz und/oder Originalität des Wertgegenstandes am Tag der Ausgabe des Zahlungsmittels (1) in einer Blockchain, also in einer Liste von Datensätzen, im weiteren Sinne von Datenblöcken, welche mittels kryptografischer Verfahren miteinander verkettet sind, wobei jeder Block durch einen kryptografisch sicheren Hashwert des vorhergehenden Blockes, eineindeutig dokumentiert ist, sowie über einen QR-Code auslesbar ist, wobei das Wertverwahrungsobjekt (1) mit der Dokumentation des Zahlungsmittels (1) in einer Blockchain aktiviert ist.

2. Wertverwahrungsobjekt nach Anspruch 1, **dadurch gekennzeichnet, dass** ein Sicherheitselement mit dem Wertgegenstand und/oder dem RFID-Chip (6) gemeinsam oder jeweils separat verklebt ist, wobei das Sicherheitselement einen Schichtaufbau derart aufweist, dass das Sicherheitselement nach Verklebung mit dem Wertgegenstand und/oder dem RFID-Chip (6) nicht mehr ohne Veränderung des Sicherheitselementes entfernbar ist.

3. Wertverwahrungsobjekt (1) nach Anspruch 1 oder 2, **dadurch gekennzeichnet, dass** das Wertverwahrungsobjekt (1) aus zwei miteinander derart zu verbindenden Kunststoffglasscheiben (2, 2') besteht, dass diese nicht zerstörungsfrei trennbar sind, wobei eine oder beide Kunststoffglasscheiben (2, 2') mit wenigstens einer Aussparung (3) zur Aufnahme mindestens eines Wertgegenstandes (4) und/oder mindestens eines RFID-Chips (6) versehen sind, sowie nach Einlagerung des mindestens einen Wertgegenstandes (4) und/oder mindestens eines RFID-Chips (6) in wenigstens einer der Aussparungen (3) miteinander verklebt und anschließend mit einem fälschungssicheren Umschlag (5), nämlich mit den üblichen Sicherungsmerkmalen eines Geldscheines versehen, nämlich optische, haptische und/oder akustische Sicherheitsmerkmale, insbesondere unter Verwendung eines speziellen Bedruckstoffs, sowie unter Einsatz eines Stahlstich-Tiefdruckverfahrens zum Bedrucken des Umschlags (5), Einarbeitung von Wasserzeichen, positiven und/oder negative Guillochen, nanotypen Sicherheitsraster, größenvariabler Mikroschrift, Hologrammfolie und/oder Sicherheitsstreifen in den Umschlag (5), Einprägung von fein aufgelösten Rasterbildern, Durchsichtfenstern und/oder Durchsichtregistern in den Umschlag (5), die Verwendung von fluoreszierenden Farben, Folienelementen, Glanzeffekten, Mikro-Perforationen und/oder weiterer Sicherheitsmerkmale, der das Wertverwahrungsobjekt (1) teilweise oder vollständig umschließt, versiegelt sind.

4. Wertverwahrungsobjekt (1) nach Anspruch 1, **dadurch gekennzeichnet, dass** die Antenne (7) des in das Wertverwahrungsobjekt (1) integrierten RFID-Chips (6) über alle Seiten des Umschlages (5) geführt ist.

5. Wertverwahrungsobjekt (1) nach Anspruch 3 oder 4, **dadurch gekennzeichnet, dass** der Umschlag (5) zumindest die gleichen Sicherungsmerkmale, wie ein Geldschein aufweist, nämlich optische, haptische und akustische Sicherheitsmerkmale, insbesondere ein spezieller Bedruckstoff, sowie der Einsatz eines Stahlstich-Tiefdruckverfahrens zum Bedrucken des Umschlags (5), Einarbeitung von Wasserzeichen, positive und/oder negative Guillochen, nanotypen Sicherheitsraster, größenvariable Mikroschrift, Hologrammfolie und/oder Sicherheitsstreifen in den Umschlag (5), Einprägung von fein aufgelösten Rasterbildern, Durchsichtfenstern und/oder Durchsichtregistern in den Umschlag (5), die Verwendung von fluoreszierenden Farben, Folienelementen, Glanzeffekten, Mikro-Perforationen und/der weiterer Sicherheitsmerkmale.

6. Wertverwahrungsobjekt (1) nach einem oder mehreren der vorhergehenden Ansprüche, **dadurch gekennzeichnet, dass** das Wertverwahrungsobjekt (1) von einem Kunden über eine digitale Handelsplattform gegen Zahlung in einer herkömmlichen Währung, aber auch in einer Kryptowährung erwerbbar ist, wobei der Erwerb des Wertverwahrungsobjektes (1) in der Ethereum-Blockchain dokumentiert wird, also das Wertverwahrungsobjekt (1) einer digitalen ID in der Blockchain zugeordnet wird, wobei das Wertverwahrungsobjekt (1) im Weiteren als dann nicht mehr verfügbar im Internet dokumentiert ist.

7. Wertverwahrungsobjekt (1) nach Anspruch 8, **dadurch gekennzeichnet, dass** im Weiteren das Wertverwahrungsobjekt (1) weltweit unter Zwischenschaltung einer digitalen Handelsplattform übertragbar ist, wobei die Inhaberwechsel des Wertverwahrungsobjektes (1) in der Blockchain fälschungssicher dokumentiert sind.

8. Wertverwahrungsobjekt (1) nach einem oder mehreren der vorhergehenden Ansprüche, **dadurch gekennzeichnet, dass** die Herausgabe des Wertverwahrungsobjektes (1) als solches an den jeweiligen Inhaber des einzigartigen, d.h. nicht austauschbaren, kryptografischen-Tokens auf entsprechende Anforderung des Besitzers durch Herausgabe des Wertverwahrungsobjekt (1) selbst realisierbar ist, indem auf eine entsprechende Anforderung des jeweiligen Token-Inhabers über eine digitale Handelsplattform, das Wertverwahrungsobjekt (1) selbst aus dem Hochsicherheitsbereich abgeholt und an den aktuellen Besitzer übergebbar ist, woraufhin der veränderte Status des Wertverwahrungsobjekt (1) in der Blockchain dokumentiert ist, sowie auf der Handelsplattform das Wertverwahrungsobjekt (1) als nicht verfügbar gekennzeichnet ist.

9. Wertverwahrungsobjekt (1) nach Anspruch 9, **dadurch gekennzeichnet, dass** das Wertverwahrungsobjekt (1) nach entsprechender Überprüfung der Sicherheitsmerkmale auch wieder einlagerbar ist, was wiederum erneut in einer Blockchain dokumentiert ist, und anschließend das Wertverwahrungsobjekt (1) entweder zum Erwerb gekennzeichnet ist oder aber dem aktuellen oder einem neuen Inhaber zugeordnet ist.

## Claims

1. Valuable item storage object (1), preferably in the form of a chip card, coin, valuable item storage box, bank note or credit card, the valuable article, preferably a cut diamond (4), one or more payment means, drugs, securities, diamonds, jewelry or watches, being integrated in the valuable item storage object (1), which article represents the value of the valuable item storage object (1), this value preferably being the nominal value of the valuable article, an RFID chip (6), preferably an RFID transponder, being integrated into the valuable item storage object (1), or being connected to the valuable item storage object so as to not be removable from the valuable item storage object non-destructively, this RFID chip (6) containing a storage element in which the nominal value of the valuable item storage object (1) is stored in plain text or in encrypted form at the time the valuable item storage object (1) is issued, which RFID chip contains information about the nominal value, as well as unequivocally verifiable information about the provenance and/or originality of the valuable article (1) stored in the valuable item storage object, this nominal value as well as the information about the provenance and/or originality of the valuable article being readable in a contact-free manner by means of an RFID transponder and the valuable article and/or the RFID chip (6) being accommodated either individually or together in an envelope that partially or completely encloses the valuable item storage object and/or being secured by means of an at least partially adhesive tape or seal, which in each case cannot be opened non-destructively or without visible changes, the envelope or the tape or the seal (5), such as a tamper-evident label, being glued to the valuable article, such as a diamond (4), and/or to the RFID chip (6) and its respective edition, **characterized in that** this envelope or the tape or the seal (5) is provided with perforation lines, folding lines or incisions, as intended, so that this envelope or the tape or the seal (5) cannot be removed from the valuable item storage object box and reattached thereto or cannot be removed and reattached thereto undamaged, and the valuable article and/or the RFID chip (6) being glued with an adhesive layer, which has security printing, this security printing containing at least one pigment and a component that also dissolves in solvents with which the adhesive can be dissolved, so that the security printing is also removed and/or forms visible spots, **characterized in that** the nominal value of the payment means (1) and, if applicable, information about the provenance and/or originality of the valuable article is, on the day the payment means (1) is issued, biuniquely documented in a blockchain, i.e. in a list of data records, in the broader sense of data blocks, which are chained to one another by means of cryptographic methods, with each block being by a cryptographically secure hash value of the previous block, and can be read out via a QR code, the valuable item storage object (1) being activated with the documentation of the payment means (1) in a blockchain.

2. Valuable item storage object according to claim 1, **characterized in that** a security element is glued with the valuable article and/or the RFID chip (6) jointly or separately in each case, the security element having a layer structure such that the security element can no longer be removed without changing the security element after it has been glued with the valuable article and/or the RFID chip (6).

3. Valuable item storage object (1) according to either claim 1 or claim 2, **characterized in that** the valuable item storage object (1) consists of two plastics glass panes (2, 2') which are to be connected to one another in such a way that they cannot be separated non-destructively, with one or both plastics glass panes (2, 2') being provided with at least one recess (3) for accommodating at least one valuable article (4) and/or at least one RFID chip (6), and after the at least one valuable article (4) and/or at least one RFID chip (6) are stored, said panes are glued together in at least one of the recesses (3) and then sealed with a forgery-proof envelope (5), namely provided with the usual security features of a banknote, namely optical, haptic and/or acoustic security features, in particular the use of a special printing material, as well as the use of a steel engraving gravure printing process for printing the envelope (5), incorporation of watermarks, positive and/or negative guilloches, nano-type security grids, micro-writing of variable dimensions, hologram foil and/or security strips in the envelope (5), embossing of finely resolved raster images, transparent windows and/or transparent registers in the envelope (5), the use of fluorescent colors, foil elements, gloss effects, micro-perforations and/or other security features, which envelope partially or completely surrounds the valuable item storage object (1).

4. Valuable item storage object (1) according to claim 1, **characterized in that** the antenna (7) of the RFID chip (6) integrated in the valuable item storage object (1) is guided over all sides of the envelope (5).

5. Valuable item storage object (1) according to either claim 3 or claim 4, **characterized in that** the envelope (5) has at least the same security features as a banknote, namely optical, haptic and acoustic security features, in particular a special printing material, as well as the use of a steel engraving gravure printing process for printing the envelope (5), incorporation of watermarks, positive and/or negative guilloches, nano-type security grids, micro-writing of various dimensions, hologram foil and/or security strips in the envelope (5), embossing of finely resolved raster images, transparent windows and/or transparent registers in the envelope (5), the use of fluorescent colors, foil elements, gloss effects, micro-perforations and/or other security features.

6. Valuable item storage object (1) according to one or more of the preceding claims, **characterized in that** the valuable item storage object (1) can be acquired by a customer via a digital trading platform against payment in a conventional currency, but also in a crypto currency, the purchase of the valuable item storage object (1) being documented in the Ethereum blockchain, i.e. the valuable item storage object (1) being assigned a digital ID in the blockchain, the valuable item storage object (1) being subsequently documented as no longer available on the Internet.

7. Valuable item storage object (1) according to claim 8, **characterized in that** the valuable item storage object (1) can also be transferred worldwide with the interposition of a digital trading platform, the change in ownership of the valuable item storage object (1) being documented in the blockchain in a forgery-proof manner.

8. Valuable item storage object (1) according to one or more of the preceding claims, **characterized in that** the surrender of the valuable item storage object (1) as such to the respective owner of the unique, i.e. non-exchangeable, cryptographic token upon a corresponding request of the owner by surrendering the valuable item storage object (1) itself can be carried out by the valuable item storage object (1) itself, upon a corresponding request of the respective token holder via a digital trading platform, being picked up from the high-security region and handed over to the current owner, whereupon the changed status of the valuable item storage object (1) is documented in the blockchain, and the valuable item storage object (1) is marked as not available on the trading platform.

9. Valuable item storage object (1) according to claim 9, **characterized in that** the valuable item storage object (1) can also be stored again after an appropriate inspection of the security features has been carried out, which is again documented in a blockchain, and then the valuable item storage object (1) is either marked for purchase or else is assigned to the current owner or to a new owner.

## Revendications

1. Objet de réserve de valeur (1), de préférence sous la forme d'une carte à puce, d'une pièce de monnaie, d'une boîte de réserve de valeur, d'un billet de banque ou d'une carte de crédit, dans lequel l'article de valeur, de préférence un diamant (4) taillé, un ou plusieurs moyens de paiement, des médicaments, des papiers de valeur, des diamants, des bijoux ou des montres, est intégré dans l'objet de réserve de valeur (1) et représente la valeur de l'objet de réserve de valeur (1), ladite valeur étant de préférence la valeur nominale de l'article de valeur, une puce RFID (6), de préférence un transpondeur RFID, étant intégré dans l'objet de réserve de valeur (1), ou étant relié à l'objet de réserve de valeur de manière non destructive et amovible de l'objet de réserve de valeur, ladite puce RFID (6) contenant un élément de stockage dans lequel est stockée la valeur nominale de l'objet de réserve de valeur (1) au moment de l'émission de l'objet de réserve de valeur (1) sous forme de texte clair ou sous forme cryptée, laquelle puce RFID contient des informations concernant la valeur nominale, ainsi que des informations incontestablement vérifiables concernant la provenance et/ou l'originalité de l'article de valeur (1) conservé dans l'objet de réserve de valeur, ladite valeur nominale ainsi que les informations concernant la provenance et/ou l'originalité de l'article de valeur étant lisibles sans contact au moyen d'un transpondeur RFID et l'article de valeur et/ou la puce RFID (6) étant soit logés dans une enveloppe qui entoure partiellement ou totalement l'objet de réserve de valeur, respectivement ou ensemble, et/ou soit fixés au moyen d'une bande ou d'un sceau au moins partiellement collé et qui ne peut respectivement pas être ouvert de manière non destructive ou sans modifications visibles, l'enveloppe ou la bande ou le sceau (5), tel qu'une étiquette inviolable, étant collé sur l'article de valeur, tel qu'un diamant (4), et/ou sur la puce RFID (6) et son revêtement respectif, **caractérisé en ce que** ladite enveloppe ou la bande ou le sceau (5) est pourvu de manière adéquate de lignes de perforation, de lignes de pliage ou d'incisions, de sorte que ladite enveloppe ou la bande ou le sceau (5) ne peuvent pas être retirés, ou ne peuvent pas être retirés de manière intacte, de la boîte de réserve de valeur et recollés, et l'article de valeur et/ou la puce RFID (6) sont collés avec une couche adhésive qui présente une impression de sécurité, ladite impression de sécurité contenant au moins un pigment et un composant qui se dissout également dans des solvants avec lesquels l'adhésif est soluble, de sorte que l'impression de sécurité est également dissoute et/ou forme des taches visibles, **caractérisé en ce que** la valeur nominale du moyen de paiement (1) et, éventuellement, des informations concernant la provenance et/ou l'originalité de l'article de valeur au jour de l'émission du moyen de paiement (1) est documentée de manière biunivoque dans une chaîne de blocs, c'est-à-dire dans une liste d'enregistrements de données, au sens large de blocs de données, lesquels, au moyen de procédés cryptographiques, sont concaténés les uns aux autres, chaque bloc par une valeur de hachage cryptographiquement sécurisée du bloc précédent, et pouvant être lu par l'intermédiaire d'un code QR, l'objet de réserve de valeur (1) étant activé avec la documentation du moyen de paiement (1) dans une chaîne de blocs.

2. Objet de réserve de valeur selon la revendication 1, **caractérisé en ce qu'**un élément de sécurité est collé sur l'article de valeur et/ou la puce RFID (6), ensemble ou respectivement séparément, l'élément de sécurité présentant une structure en couches de telle sorte que l'élément de sécurité ne peut plus être retiré sans être modifié après avoir été collé sur l'article de valeur et/ou la puce RFID (6).

3. Objet de réserve de valeur (1) selon la revendication 1 ou 2, **caractérisé en ce que** l'objet de réserve de valeur (1) se compose de deux vitres en plastique (2, 2') devant être reliées l'une à l'autre de telle sorte qu'elles sont pas séparables de manière non destructive, une ou les deux vitres en plastique (2, 2') étant pourvues d'au moins un évidement (3) permettant de recevoir au moins un article de valeur (4) et/ou au moins une puce RFID (6), et après l'insertion de l'au moins un article de valeur (4) et/ou de l'au moins une puce RFID (6) dans au moins un des évidements (3), lesdites vitres en plastiques étant collées l'une à l'autre puis scellées par une enveloppe infalsifiable (5), à savoir avec les caractéristiques de sécurité habituelles d'un billet de banque, à savoir des caractéristiques de sécurité optiques, haptiques et/ou acoustiques, en particulier à l'aide d'un matériau d'impression spécial, ainsi qu'en usant d'un procédé d'impression par héliogravure sur acier permettant d'imprimer l'enveloppe (5), incorporation de filigranes, guillochis positifs et/ou négatifs, grilles de sécurité nanométriques, micro-écritures de taille variable, film hologramme et/ou rubans de sécurité dans l'enveloppe (5), gaufrage d'images tramées finement résolues, fenêtres transparentes et/ou impressions transparentes dans l'enveloppe (5), par utilisation de couleurs fluorescentes, d'éléments de film, d'effets brillants, de micro-perforations et/ou d'autres caractéristiques de sécurité qui entourent partiellement ou totalement l'objet de réserve de valeur (1).

4. Objet de réserve de valeur (1) selon la revendication 1, **caractérisé en ce que** l'antenne (7) de la puce RFID (6) intégrée dans l'objet de réserve de valeur (1) est guidée sur toutes les faces de l'enveloppe (5).

5. Objet de réserve de valeur (1) selon la revendication 3 ou 4, **caractérisé en ce que** l'enveloppe (5) présente au moins les mêmes caractéristiques de sécurité qu'un billet de banque, à savoir des caractéristiques de sécurité optiques, haptiques et acoustiques, en particulier un matériau d'impression spécial, ainsi que l'utilisation d'un procédé d'impression par héliogravure sur acier permettant d'imprimer l'enveloppe (5), incorporation de filigranes, guillochis positifs et/ou négatifs, grilles de sécurité nanométriques, micro-écritures de taille variable, film hologramme et/ou rubans de sécurité dans l'enveloppe (5), par gaufrage d'images tramées finement résolues, fenêtres transparentes et/ou impressions transparentes dans l'enveloppe (5), l'utilisation de couleurs fluorescentes, d'éléments de film, d'effets brillants, de micro-perforations et/ou d'autres caractéristiques de sécurité.

6. Objet de réserve de valeur (1) selon une ou plusieurs des revendications précédentes, **caractérisé en ce que** l'objet de réserve de valeur (1) peut être acquis par un client par l'intermédiaire d'une plate-forme de négociation numérique contre paiement dans une devise conventionnelle, mais également dans une crypto-monnaie, l'achat de l'objet de réserve de valeur (1) étant documenté dans la chaîne de blocs Ethereum, c'est-à-dire que l'objet de réserve de valeur (1) est affecté à un identifiant numérique dans la chaîne de blocs, l'objet de réserve de valeur (1) étant en outre documenté comme n'étant plus disponible sur Internet.

7. Objet de réserve de valeur (1) selon la revendication 8, **caractérisé en ce que** l'objet de réserve de valeur (1) peut en outre être transféré dans le monde entier par interposition d'une plate-forme de négociation numérique, le changement de propriété de l'objet de réserve de valeur (1) étant documenté dans la chaîne de blocs de manière infalsifiable.

8. Objet de réserve de valeur (1) selon une ou plusieurs des revendications précédentes, **caractérisé en ce que** la remise de l'objet de réserve de valeur (1) en tant que tel au propriétaire respectif du jeton cryptographique unique, c'est-à-dire non échangeable, peut être réalisée lors d'une demande correspondante du détenteur en remettant l'objet de réserve de valeur (1) lui-même, moyennant que, lorsque le propriétaire du jeton respectif effectue une demande correspondante, l'objet de réserve de valeur (1) est récupéré par celui-ci depuis la zone de haute sécurité et peut être transféré au détenteur actuel par l'intermédiaire d'une plate-forme de négociation numérique, suite à quoi le statut modifié de l'objet de réserve de valeur (1) est documenté dans la chaîne de blocs, et l'objet de réserve de valeur (1) est caractérisé comme étant non disponible sur la plate-forme de négociation.

9. Objet de réserve de valeur (1) selon la revendication 9, **caractérisé en ce que** l'objet de réserve de valeur (1) peut également être à nouveau stocké après que les caractéristiques de sécurité ont été vérifiées en conséquence, ce qui est à nouveau documenté dans une chaîne de blocs, puis l'objet de réserve de valeur (1) est soit caractérisé pour acquisition, soit attribué au propriétaire actuel ou à un nouveau propriétaire.
